# DEMANDE DE BREVET EUROPEEN

(11) **EP 0 014 667 A1**
(43) Date de publication de la demande: **20.08.1980**
(21) Numéro de dépôt: 80420005.3
(22) Date de dépôt: 11.01.1980
(51) Int. Cl.: B42F 17/08

(54) **Boîte de classement et de sélection pour fiches**

(30) Priorité: 12.01.1979 FR 7901185
(71) Demandeur: VAL-REX Société anonyme:, F-84600 Valreas (FR)
(72) Inventeur: Tourre, Raymond Jean André, F-84100 Orange (FR)
(74) Mandataire: Ropital-Bonvarlet, Claude

(57) **Abrégé**

La boîte comprend d'une part, deux corps identiques 1 et 2 offrant chacun une hauteur utile légèrement supérieure à la moitié de la plus grande dimension defiches rectangulaires et une largeur légèrement supérieure à cette dimension et, d'autre part, deux cloisons 6 amovibles et reversibles adaptables dans l'un des corps pour y délimiter un alvéole 7 dont la largeur est égale à l'une ou à l'autre des dimensions des fiches.

Application au classement de fiches rectangulaires.

## Description

La présente invention est relative aux boîtes, boîtiers ou classeurs utilisés pour le rangement et la consultation de fiches de format rectangulaire sur lesquelles sont portées et récapitulées des informations diverses.

Pour assumer la fonction ci-dessus, il est en général courant d'avoir recours à un récipient en forme de boite en bois, en matière plastique ou en métal, le plus souvent associé à un couvercle de fermeture. Les boites sont réalisées jusqu'à présent de manière à correspondre au format, normalisé ou non, des fiches devant être classées et rangées, ainsi d'ailleurs qu'au mode d'utilisation de ces dernières, selon que la plus grande longueur qu'elles offrent est disposée horizontalement ou verticalement.

Les boites jusqu'à ce jour proposées donnent satisfaction pour ce qui concerne le classement et la sélection des fiches, mais posent un problème tenant à l'obligation de respecter un format particulier en fonction de celui des fiches. Il est ainsi obligatoire de recourir à autant de fabrications qu'il existe de formats de fiches susceptibles d'être commercialisés et meme de doubler ces fabrications, étant donné que les fiches de chaque format peuvent etre orientées par leur plus grande longueur selon une direction horizontale ou verticale.

L'objet de l'invention vise à résoudre ce problème en proposant une nouvelle boite de classement et de sélection, plus particulièrement pour fiches normalisées, offrant la possibilité, pour un même volume de stockage, de recevoir indifféremment, selon les désirs de l'utilisateur, des fiches d'un format déterminé pouvant etre disposées horizontalement ou verticalement selon un classement dit français ou italien.

L'objet de l'invention est particulièrement conçu pour que l'utilisateur puisse transformer aisément et rapidement, sans aucun outil particulier, le volume utile de réception d'une boîte, de manière à l'adapter à une orientation verticale ou horizontale des fiches.

L'objet de l'invention est, en outre, conçu pour que l'adaptation initiale d'une boîte de rangement et de sélection puisse éventuellement être de nouveau modifiée sans qu'il en résulte de destruction locale altérant les caractéristiques de rangement et d'utilisation ainsi que l'aspect esthétique de la boîte.

L'objet de l'invention est, en outre, prévu pour que, dans les deux possibilités de réception de fiches d'un format déterminé, il soit à chaque fois possible de faire intervenir éventuellement une ou plusieurs cloisons intercalaires, comme dans les boîtes de classement traditionnelles, pour subdiviser le paquet de fiches rangées selon certains critères de sélection,

Un autre objet de l'invention est d'offrir à l'utilisateur, dans l'un des états de transformation possible, des volumes de rangement analogues à des plumiers pour la réception d'articles de papeterie généralement utilisés lors de la manipulation des fiches, par exemple des crayons, gommes, cavaliers d'identification, etc...

Conformément à l'invention, la boîte de classement et de sélection pour fiches, du type comprenant un corps de boîte et un couvercle délimitant un alvéole de réception pour des fiches rectangulaires,est caractérisée en ce qu'elle comprend, d'une part, deux corps creux identiques formant corps de boite et couvercle et offrant chacun une hauteur légèrement supérieure à la moitié de la plus grande dimension des fiches et une largeur légèrement supérieure à cette plus grande dimension et, d'autre part, deux cloisons amovibles et réversibles adaptables dans le corps de boite selon deux positions distinctes dans lesquelles elles délimitent, dans ledit corps, un alvéole de réception dont la largeur est égale, au jeu près, soit à l'une, soit à l'autre des dimensions des fiches.

Diverses autres caractéristiques ressortent de la description ci-dessous faite en référence aux dessins annexés qui montrent, à titre d'exemple non limitatif, une forme de réalisation de l'objet de l'invention.

La fig. 1 est une perspective en partie arrachée de l'objet de l'invention.

Les fig. 2 et 3 sont des perspectives en coupe partielle montrant deux aspects particuliers de la réalisation de l'un des éléments constitutifs de la boite.

Les fig. 4 et 5 sont deux coupes -élévations montrant, à plus petite échelle, deux exemples d'utilisation de l'objet de l'invention.

La fig. 6 est une vue en plan illustrant une caractéristique constructive de l'un des éléments constitutifs de l'objet de l'invention.

La fig. 1 montre que la boite de classement et de sélection pour fiches est constituée par deux volumes identiques 1 et 2 creux, par exemple parallélipipédiques, de préférence reliés entre eux au niveau de deux de leurs cotés se jouxtant,par une articulation 3 du type à charnière. Le volume 1 représente un corps de boite ou récipient alors que le volume 2 constitue un couvercle adaptable sur ledit corps de boite sur lequel il peut éventuellement être immobilisé par l'intermédiaire d'une serrure non représentée.

Les deux volumes identiques 1 et 2 possèdent des caractéristiques dimensionnelles particulières en fonction de celles des fiches à recevoir. Ces caractéristiques font intervenir, d'une part, une hauteur utile sensiblement égale ou légèrement supérieure à la moitié de la plus grande dimension des fiches devant être reçues et, d'autre part, une largeur utile légèrement supérieure à cette plus grande longueur, étant entendu que la profondeur propre de la boite ne représente pas une caractéristique obligée de l'invention puisqu'elle est choisie en fonction de la capacité devant être conférée à la boite de classement. A titre indicatif, dans le cas d'application au classement et à la sélection de fiches de format normalisé A5, la boite possède une hauteur ou profondeur utile égale à 117mm et une largeur utile égale à 228mm, ces mesures étant également présentées par le couvercle 2,

Deux des cotés du volume 1, de préférence les côtés 4 et ₅ parallèles à l'axe d'articulation 3, comportent ou délimitent dans leur face interne deux paires de glissières parallèles 4a-4b , 5a-5b qui sont en outre prévues pour être disposées en coïncidence d'un côté à l'autre. Les paires de glissières 4a-4b, 5a-5b sont destinées au guidage et au maintien de deux cloisons identiques 6, amovibles, réversibles qui sont prévues pour être placées à l'intérieur du corps de botte 1 pour y délimiter une cellule ou une alvéole de réception 7 susceptible de recevoir, selon leur position, des fiches normalisées par exemple de format A5, dont la plus grande mesure est orientée, soit horizontalement, soit verticalement.

Chaque cloison 6, montrée plus en détail aux fig. 2 et 3, comprend une paroi 8 dont la longueur correspond à celle du corps de boîte 1 et dont la hauteur est légèrement supérieure à celle dudit corps de boite. La paroi 8 comporte sur ses deux bords longitudinaux des crans 9 et 10 ménagés à la manière de créneaux à intervalles réguliers et dont la fonction particulière apparait dans ce qui suit. La paroi 8 est bordée, à partir de l'une de ses grandes faces, par un prolongement latéral d'équerre 11 prenant naissance en retrait du bord cranté 10 et comportant un retour perpendiculaire 12 s'étendant parallèlement à la paroi 8 en direction du bord cranté 10. La paroi 8 et le retour 12 possèdent chacun une nervure 8₁ - 12₁ bordant les cotés perpendiculaires au bord cranté 9 et 10.

La paroi 8 forme, à partir du prolongement 11 et en direction du bord cranté 9, une plage 13 à laquelle fait suite un dégagement 14 délimité en creux et ménageant ainsi avec la plage 13 un rebord 15. Au niveau du rebord 15,s'ouvrent des fentes 16 qui communiquent avec des évidements 17 de forme générale triangulaire dont le sommet est dirigé en direction du prolongement 11. Les évidements 17 sont prévus en un nombre quelconque et peuvent être répartis de façon équidistante ou non sur toute la longueur de la plage 13.

La paroi 8 comprend également, à partir du bord cranté 9 et sur sa face latérale opposée au prolongement 11, une plage plane 18 à à laquelle fait suite un dégagement 19. La zone frontière entre la plage 18 et le dégagement 19 forme un rebord 20 dans lequel s'ouvrent des fentes 21 qui débouchent dans des évidements triangulaires 22 orientés dans le sens opposé aux évidements 17.

Les fig. 1 et 4 montrent un premier exemple d'utilisation selon lequel les cloisons amovibles 6 sont montées par les nervures 8₁ et 12₁, respectivement dans les glissières en coincidence 4a-5a, d'une part, et 4b-5b, d'autre part, de telle manière que les bords crantés 9 soient placés en tête et fassent saillie au-delà du rebord périphérique supérieur du volume ou du corps de boite 1. La mise en place des cloisons amovibles 6 est effectuée pour que les parois 8 jouxtent les faces intérieures des côtés du volume 1 perpendiculaires aux cotés 4 et 5, de façon que les prolongements 11 s'étendent en direction l'un de l'autre en prenant appui par les retours 12 sur le fond du corps de boîte 1. Dans cette position, les cloisons amovibles ₆ délimitent à l'intérieur du corps de boite 1 un alvéole ou une cellule de réception 7 dont la largeur correspond à la plus grande longueur de fiches normalisées, par exemple du type A5,et dont la hauteur ou profondeur prise à partir du plan d'appui formé par les prolongements alignés 11, est inférieure à la plus petite dimension de telles fiches.

Des fiches,telles que celles désignées par la référence F₁, peuvent alors et re mises en place dans l'alvéole 7 selon une orientation plaçant .leur plus grande longueur horizontalement en appui contre les prolongements 11. La fig. 4 montre que les fiches F₁ peuvent être ainsi rangées parallèlement l'une à l'autre en étant exactement guidées et maintenues par les cloisons 6 par rapport auxquelles elles s'étendent d'une certaine mesure au-delà des bords crantés 9, de manière à permettre une préhension, une manipulation et une sélection rapide et pratique. La mesure dont font saillie les fiches F₁ correspond à la hauteur des retours 12 surélevant le plan des prolongements 11 par rapport au fond du corps de boîte. Les prolongements 11 assument ainsi une fonction d'appui et de cales de niveau pour l'ensemble des fiches,

Les fig, 1 et 4 montrent que l'alvéole 7 peut être facilement subdivisé en compartiments de pré-sélection pour les fiches au moyen de cloisons intercalaires 23 possédant, au niveau du bord longitudinal inférieur, des pieds 24 destinés à être disposés simultanément dans deux évidements coincidants 17 des cloisons 6, en étant engagés par les fentes correspondantes 16 accessibles à partir des dégagements 14. Chaque cloison intercalaire 23 possède également, à proximité de son bord longitudinal supérieur, des épaulements 25 destinés à coopérer avec ceux des crans 9 des bords de tete qui sont placés sensiblement à l'aplomb des évidements 17 retenus pour l'engagement des pieds 24 . De cette manière, il devient possible de régler l'inclinaison et la position de la cloison intermédiaire à partir de l'engagement dans l'un quelconque des évidements 17.

Dans la position représentée à la fig. 4, il apparaît que le couvercle 2 peut etre facilement ouvert ou fermé par rapport au corps de boîte chargé, sans qu'il en résulte une modification de la position des cloisons intercalaires 23 et des fiches F₁, Ce résultat est dû au fait que le couvercle 2 forme un corps creux d'emboîtement de grand volume et que son guidage en fermeture sur le volume 1 est assuré par les rebords crantés 9 qui assument ainsi une seconde fonction.

La fig. 5 illustre un second mode d'utilisation de l'objet de l'invention selon lequel les cloisons amovibles 6 sont cette fois montées par les nervures extrêmes 8₁ et 12₁ dans les glissières 4a-5a et 4b-5b respectivement, mais de façon que les bords crantés 9 soient disposés en pied alors qu'au contraire les bords crantés 10, ainsi que les retours 12, sont placés en tête. La mise en place des cloisons amovibles 6 s'effectue, dans un tel exemple, de façon que les parois 8 soient éloignées des cotés du corps de boite 1 perpendiculaires aux cotés 4 et 5, d'une mesure correspondant à la largeur des prolongements 11 dont seuls les retours 12 jouxtent les faces internes des côtés du corps de boite 1.

Dans cette position, les parois 8 restreignent la largeur utile de l'alvéole 7 à une mesure très légèrement supérieure à la plus petite dimension des fiches, telles que celles désignées par la référence F₂, qui peuvent alors être placées à l'intérieur de l'alvéole de rangement, de manière que leur plus grande mesure soit orientée verticalement selon un mode de classement habituellement dénommé italien. Dans cette position, les fiches sont correctement guidées et maintenues par les parois 8 et font saillie au-delà du plan passant par des bords crantés 10 et les retours 12. La mesure dont font saillie les fiches est inférieure à leur demi-longueur, étant donné la profondeur du corps de boîte, de sorte que dans cet exemple le couvercle 2 peut aussi être placé sur le corps 1 sans modification du rangement établi. Dans cet exemple, le guidage du couvercle est assuré par les bords crantés 10.

La fig. ₅ fait apparaître que les volumes ouverts délimités par l'intérieur des prdongements 11 et des retours 12 et désignés par les références 26. peuvent avantageusement constituer des cases ou casiers de réception d'articles de papeterie, tels que stylos, crayons, agrafes, trombones, cavaliers de sélection, gommes, etc,

Comme dans l'exemple d'utilisation précédent, l'alvéole 7 de rangement et de réception des fiches peut être subdivisé par une cloison intercalaire 23 possédant des pieds 27 destinés à être engagés par les dégagements 19 dans les fentes 21 des évidements qui représentent des logements d'articulation pour lesdits pieds. La cloison intercalaire 23 comporte également des épaulements 28 destinés à coopérer avec les crans 10 du bord de tete pour définir une inclinaison et une position relative de la cloison à l'intérieur de l'alvéole de rangement.

La fig. 6 montre que la cloison intercalaire 23 est avantageusement réalisée pour pouvoir être utilisée, quel que soit le mode de rangement horizontal ou vertical des fiches. A cet effet, la cloison intercalaire 23 comporte sur ses bords transversaux les épaulements 25 et pieds 24 et sur ses bords longitudinaux les épaulements 28 et pieds 27. La cloison 23, de forme générale rectangulaire, possède une longueur L supérieure, à la plus grande longueur des fiches, d'une mesure égale au double de la largeur des épaulements 25 et une largeur 1 supérieure à la plus petite dimension des fiches d'une mesure égale au double des épaulements 28,

Ainsi que cela ressort de ce qui précède, l'objet de l'invention permet une mise en place horizontale ou verticale de fiches rectal gulaires, de sorte qu'il suffit de disposer d'un seul type de botte et de cloisons intercalaires par format pour répondre à la demande des utilisateurs. Il devient ainsi possible de réduire les modèles de boîtes fabriquées et, par suite, d'abaisser notablement le coût de production ainsi que les frais de distribution par suite d'une réduction sensible des volumes de stockage du fait de la réduction du nombre de modèles.

## Revendications

1. - Botte de classement et de sélection pour fiches du type comprenant un corps de botte et un couvercle délimitant un alvéole de réception pour des fiches rectangulaires, caractérisée en ce qu'elle comprend, d'une part, deux corps creux ( 1 et 2 ) identiques formant corps de boite et couvercle et offrant chacun une hauteur légèrement supérieure à la moitié de la plus grande dimension des fiches et une largeur légèrement supérieure à cette plus. grande dimension et, d'autre part, deux cloisons ( 6 ) amovibles et réversibles adaptables dans le corps de boite selon deux positions distinctes dans lesquelles elles délimitent, dans ledit corps, un alvéole de réception ( 7 ) dont la largeur est égale, au jeu près, soit à 1 'une, soit à l'autre, des dimensions des fiches.

2. - Boite de classement et de sélection selon la revendication 1, caractérisée en ce que le corps de boîte ( 1 ) comporte, sur les faces internes de deux de ses cotés parallèles (4-5), deux paires de moyens d'adaptation ( 4a-4b et 5a -5b ) susceptibles de recevoir et maintenir les cloisons amovibles ( 6 ) dans les deux positions distinctes à l'intérieur du corps de boite.

3. - Boite de classement et de sélection selon la revendication 1, caractérisée en ce que les cloisons amovibles ( 6 ) sont identiques et sont respectivement constituées par une paroi ( 8 ) possédant, en retrait d'un bord longitudinal, un prolongement d'équerre (11) bordé par un retour ( 12 ) s'étendant en direction dudit bord.

4. - Boite de classement et de sélection selon la revendication 3, caractérisée en ce que le prolongement d'équerre ( 11 ) s'étend sur une distance correspondant sensiblement à la moitié de la différence existant entre les deux dimensions d'une fiche rectangulaire,

5. - Boite de classement et de sélection selon la revendication 3 ou 4, caractérisée en ce que le prolongement d'équerre (11 ) et le retour ( 12 ) définissent, avec le bord longitudinal correspondant de la paroi, un volume creux ( 26 ) faisant fonction de casier de rangement supérieur lorsque les cloisons sont montées pour délimiter dans le corps de boîte ( 1 ) un alvéole ( 7 ) de largeur correspondant à la plus petite dimension des fiches.

6. - Boite de classement et de sélection selon l'une des revendications 3 à 5, caractérisée en ce que les cloisons amovibles ( 6) comportent, en retrait de leurs deux bords longitudinaux, des évidements ( 17 - 22 ) d'engagement des pieds ( 24 - 27 ) de cloisons intercalaires (23).

7. - BoIte de classement et de sélection selon l'une des revendications 3 à 6, caractérisée en ce que les cloisons amovibles (6) comportent des évidements d'engagement (17 - 22 ) des pieds de cloisons intercalaires et sur leurs bords longitudinaux des crans ( 9 - 10 ) d'engagement d'épaulements ( 25 - 28 ) présentés par lesdites cloisons.

8. - Botte de classement et de sélection selon la revendication 6 ou 7, caractérisée en ce que les évidements (17 - 22 ) des cloisons amovibles ouvrent dans deux dégagements ( 14 - 19 ) délimités respectivement à partir de l'une et l'autre face de la paroi ( 8 ) .

9. - BoIte de classement et de sélection selon l'une des revendications 3 à 6, caractérisée en ce que chaque cloison intercalaire (23) possède, dans ses bords longitudinaux parallèles et transversaux parallèles, deux pieds ( 17 - 24) et deux épaulements (28 - 25 ) de coopération avec des évidements ( 17 - 22 ) et les crans ( 9-10 ) d'engagement des cloisons amovibles ( 6 ).
